# FASCICULE DE BREVET EUROPEEN

(11) **EP 0 773 172 B1**
(45) Date de publication et mention de la délivrance du brevet: **12.07.2000**
(21) Numéro de dépôt: 95810697.3
(22) Date de dépôt: 07.11.1995
(51) Int. Cl.: B65D 43/16, B65D 43/22, E05C 3/04

(54) **Fermeture à charnière pour récipient**
Scharnierverschluss für einen Behälter
Hinged closure for a container

(43) Date de publication de la demande: 14.05.1997
(73) Titulaire: SOCIETE DES PRODUITS NESTLE S.A., 1800 Vevey (CH)
(72) Inventeur: Pre, Gérard, CH-1814 La Tour-de-Peilz (CH); Novakoski, Douglas, Alameda, CA 94502 (US)
(74) Mandataire: Thomas, Alain

(56) Documents cités:
- EP-A- 0 367 646
- EP-A- 0 683 107
- FR-A- 2 529 865
- FR-A- 2 708 252
- GB-A- 1 305 739
- US-A- 5 057 365
- US-A- 5 065 885

## Description

L'invention concerne une fermeture à charnière pour récipient, cette fermeture comportant une bague adaptée pour s'engager sur le bord de l'ouverture dudit récipient, ainsi qu'un couvercle relié par une charnière à la bague et s'appuyant sur celle-ci en position de fermeture.

Le brevet US 5'065'885 concerne un emballage complet pour produit alimentaire comportant un couvercle et un système de fermeture en forme de C permettant de verrouiller ledit couvercle. L'inconvénient de ce système est qu'il forme un tout, à savoir il n'est pas question d'une fermeture susceptible de s'engager sur le bord de l'ouverture d'un récipient. D'autre part, la solution adoptée n'est pas satisfaisante sur le plan de l'étanchéité, car la fermeture en forme de pinces ou de C donne un relâchement après verrouillage.

Le brevet FR 2529865 concerne une fermeture à charnière selon le préambule de la revendication 1 annexée. Il s'agit d'une fermeture pour récipient de section oblongue avec une bague scellée sur le bord de l'ouverture du récipient et un couvercle relié par une charnière à ladite bague. Cette fermeture comprend un système de verrouillage avec une protubérance sur ladite bague adaptée pour s'engager dans un orifice du couvercle : l'inconvénient de cette solution est que lorsque le couvercle est fermé, on a une très grande difficulté à l'ouvrir, car on ne sait pas à priori comment dégager la protubérance.

Le but de la présente invention est de trouver un système de fermeture à charnière, qui donne une ouverture aisée pour l'utilisateur, tout en garantissant une bonne étanchéité, aussi bien primaire que secondaire. Par étanchéité primaire, on entend l'étanchéité avant la première ouverture et étanchéité secondaire, celle après la première ouverture.

L'invention concerne une fermeture à charnière,selon le préambule de la revendication 1, dans laquelle la bague comporte, du côté opposé à la charnière, une languette de verrouillage avec un ergot, montée à charnière sur ladite bague et prévue pour se loger dans un évidement formé dans les surfaces latérale et supérieure du couvercle, ledit ergot encliquetant lors de la fermeture dans une alvéole située dans la partie de l'évidement du couvercle formée dans la surface supérieure du couvercle.

Par récipient on entend, dans la présente description, un récipient de section sensiblement rectangulaire ou carrée, de manière à ce que le couvercle et la bague soient sensiblement rectangulaires ou carrés. Si le récipient est de section rectangulaire, les deux charnières sont dans la longueur desdits rectangles. On pourrait également avoir un récipient de section sensiblement elliptique, auquel cas le couvercle et la bague sont également rectangulaires et les charnières sont parallèles au grand axe de l'ellipse.

Le récipient est utilisable pour le conditionnement de tout produit pâteux, granuleux, en poudre, en particulier du café soluble. Il est bien entendu qu'on peut aussi l'utiliser pour le conditionnement de produits cosmétiques. Le récipient est de préférence en verre ou produit équivalent et la fermeture à charnière en polypropylène, polyoléfine ou polystyrène, de préférence en polypropylène. Le fermeture à charnière selon l'invention peut être en une seule ou en deux pièces (couvercle et bague) et elle est moulée ou injectée.

Le fait d'avoir selon l'invention une languette de verrouillage avec ergot encliquetant sur une alvéole du couvercle permet d'avoir une sécurité de fermeture visuelle, car on voit bien la fermeture de ladite languette et la sécurité de fermeture est également auditive , car l'encliquetage permet l'émission d'un son garantissant aussi la bonne fermeture.

Sur le bord de l'ouverture du récipient, avant la première ouverture, il est prévu une membrane soit scellée, soit collée, soit soudée, avec possibilité de pelage facile, si nécessaire. Lorsque le récipient a été ouvert la première fois, il faut garantir une étanchéité secondaire, de manière à minimiser les risques de détérioration organoleptique du produit contenu dans ledit récipient.

Pour ce faire, il faut prévoir dans le couvercle, une jupe intérieure sur laquelle repose un joint. Le joint est en mousse ou en composite mousse/carton. La mousse est du polyéthylène enduit ou non de polyéthylène ou de polypropylène. Il faut que la mousse ait une certaine compressibilité et une densité comprise entre 150 et 250 kg/m3. Ce joint a une épaisseur comprise entre 1 et 4 mm.

Pour améliorer encore la garantie de fermeture, il est possible de prévoir dans l'évidement du couvercle, à côté de l'alvéole de verrouillage, un bossage, parallèle à ladite alvéole et de même longueur que celle-ci. Par rapport à la largeur de l'évidement dans le couvercle et donc à la largeur de la languette de verrouillage, l'ergot a sensiblement le tiers de cette largeur. L'alvéole et le bossage ont donc sensiblement les mêmes dimensions.

La suite de la description est faite en référence aux dessins, sur lesquels
Fig. 1 représente une vue en perspective de la fermeture à charnière selon l'invention,
Fig. 2 est une représentation schématique de la fermeture à charnière disposée sur un récipient en position ouverte,
Fig. 3 est une coupe médiane partielle de la fermeture à charnière selon l'invention , en position fermée,
Fig. 4 est un agrandissement de la partie A de la coupe selon la figure 3,
Fig. 5 est un agrandissement de la partie B de la coupe selon la figure 3,
Fig. 6 est un agrandissement de la partie C de la coupe selon la figure 3 dans une seconde forme de réalisation et
Fig. 7 est une coupe médiane partielle de la fermeture selon l'invention avec la bague et le couvercle en une seule pièce.

La fermeture à charnière (1) comporte une bague (2) adaptée pour s'engager sur le bord de l'ouverture d'un récipient et un couvercle (3) relié par une charnière (4) à ladite bague. Le couvercle (3) comprend un fond (5), une jupe (6) et une évidement (7) avec une alvéole (8) disposée près du fond (5) dudit couvercle. La bague (2) comprend une jupe extérieure (11) et un bord supérieur en deux parties : la partie extérieure (12) sur laquelle va reposer lors de la fermeture du couvercle (3) la bordure inférieure (13) dudit couvercle (3) et une bordure surélevée (14) qui comporte en outre des arrêts (15) au nombre de 4 dans la présente réalisation. Ces arrêts permettent lors de la mise en place de la fermeture à charnière de garantir un maintien permanent de ladite fermeture sur le bord de l'ouverture du récipient. Il est prévu selon l'invention sur la bague, du côté opposé à la charnière (4) une languette de verrouillage (9) , de largeur sensiblement égale à la largeur de l'évidement (7) du couvercle, cette languette comportant un ergot (10) prévu pour venir se loger dans l'alvéole (8) du couvercle. La languette est montée selon une charnière (20) sur ladite bague (2). Il est prévu finalement dans le couvercle (3) un joint (18): ce joint est maintenu en place grâce à des arrêts (19) (Fig. 3).

Le fonctionnement de la fermeture sera mieux compris en relation avec la figure 2, montrant ladite fermeture sur le récipient (16). Il faut d'abord engager en force la bague (2) sur le bord supérieur (17) de l'ouverture dudit récipient. Si on part de la position ouverte, telle que représentée sur la figure 2, il faut pivoter le couvercle (3) selon la charnière (4) dans une direction de fermeture jusqu'à ce que la partie inférieure de la jupe (6) appuie sur la partie extérieure (12) du bord de la bague (2) . La partie surélevée (14) garantit le bon maintien de la fermeture sur le col du récipient. Il suffit ensuite de pousser la languette de verrouillage (9) vers le couvercle fermé, de manière à ce que l'ergot (10) vienne encliqueter sur l'alvéole (8).

Les figures 3 à 5 sont des coupes partielles de la figure 2 et reprennent en grande partie les éléments des deux premières figures: ces figures montrent une forme de réalisation avec une bague et un couvercle en deux parties. Nous nous limitons par conséquent à des explications non encore données relativement auxdites premières figures. Il apparait clairement sur la figure 3, une jupe intérieure (21), sur laquelle repose le joint (18) , ledit joint étant maintenu en place grâce aux arrêts (19). Les figures 4 et 5 montrent bien le récipient (16) avec le bord supérieur (17) et sur le col un rebord (22) garantissant le maintien de la bague (2) pour éviter qu'elle ne sorte vers la haut et un rebord (23) permettant d'éviter à ladite bague un glissement vers le bas.

En référence à la figure 3, on voit bien l'ergot (10) encliqueté dans l'alvéole (8). D'autre part, il est également visible que pour le joint (18) ,il lui faut une certaine elasticité pour permettre sa compression entre la jupe intérieure (21) du couvercle et le bord supérieur (17) du récipient (16), garantissant ainsi une bonne étanchéité.

En référence à la figure 4, on voit bien que la partie inférieure (12) de la bague (2) va servir de butée contre le rebord (23) du récipient pour éviter à ladite bague un glissement vers le bas et que la partie surélevée (14) de ladite bague va buter contre le rebord (22) du récipient pour empêcher toute possible sortie de ladite bague du col dudit récipient.

En référence à la figure 5, il est clair que l'on a une bague (2) et un couvercle (3) en deux parties : en effet, le couvercle (3) pivote autour de la charnière (4) et possède un prolongement (24) qui encliquète sur la bague (2).

La figure 6 est un agrandissement de la languette de verrouillage avec son ergot (10) et l'alvéole (8) dans lequel il vient se loger, selon un mode de réalisation différent des figures précédentes. Pour améliorer encore la garantie de fermeture, on prévoit dans le couvercle (3), à côté de l'alvéole (8) un bossage supplémentaire (25). L'ergot (10) se trouve ainsi dans l'alvéole (8) et pour ouvrir, il faut une force supplémentaire pour passer le bossage (25).

La Figure 7 montre le récipient (16) coiffé d'une fermeture à charnière (30) en une seule pièce. La bague (31) porte un couvercle (32) monté à rotation selon une charnière (33), le couvercle comportant une jupe intérieure (34). Sur cette figure, le joint n'est pas représenté. La bague (31) comporte une languette de verrouillage (35) pivotant selon la charnière (36), ladite languette comprenant un ergot (37) qui s'encliquète sur l'alvéole (38) disposé dans l'évidement (39) du couvercle (32).

Dans la fermeture selon l'invention , on a le couvercle et la languette de verrouillage qui tous deux comportent des charnières. Il est bien entendu que le matériau plastique utilisé doit pouvoir être suffisamment résistant pour supporter au moins 300 ouvertures sans se casser. Le polypropylène est en tout cas satisfaisant. Mais il est bien entendu que d'autres matériaux pourraient aussi bien faire l'affaire.

## Revendications

1. Fermeture à charnière (1) pour récipient, cette fermeture comportant une bague (2) adaptée pour s'engager sur le bord de l'ouverture dudit récipient, ainsi qu'un couvercle (3) relié par une charnière (4) à la bague et appuyant sur celle-ci en position de fermeture, caractérisée en ce que la bague comporte, du côté opposé à la charnière, une languette de verrouillage (9) avec un ergot (10), montée à charnière sur ladite bague et prévue pour se loger dans un évidement (7) formé dans les surfaces latérale et supérieure du couvercle, ledit ergot (10) encliquetant lors de la fermeture dans une alvéole (8) située dans la partie de l'évidement du couvercle formé dans la surface supérieure du couvercle.

2. Fermeture selon la revendication 1, caractérisée en ce qu'elle est en polypropylène.

3. Fermeture selon l'une des revendications 1 ou 2, caractérisée en ce que le couvercle comporte une jupe intérieure (21) sur laquelle repose un joint (18) permettant d'assurer l'étanchéité de ladite fermeture.

4. Fermeture selon l'une des revendications 1 à 3, caractérisée en ce que l'évidement (7) du couvercle comprend à côté de l'alvéole (8) de verrouillage, un bossage (25) améliorant la sécurité de fermeture.

5. Fermeture selon l'une des revendications 1 à 4, caractérisée en ce que le joint (18) du couvercle est en mousse ou en composite mousse/carton.

## Patentansprüche

1. Scharnierverschluß (1) für einen Behälter, bestehend aus einem Ring (2), der dafür ausgelegt ist, auf den Rand der Öffnung dieses Behälters aufgesteckt zu werden, sowie aus einem Deckel (3), der durch ein Scharnier (4) mit dem Ring verbunden ist und in geschlossener Stellung auf diesem aufliegt, dadurch gekennzeichnet, daß der Ring auf der dem Scharnier entgegengesetzten Seite eine Verriegelungszunge (9) mit einem Vorsprung (10) aufweist, die an dem Ring über ein Scharnier montiert ist und dazu vorgesehen ist, in eine in der oberen Fläche und in der seitlichen Fläche des Deckels vorgesehene Aussparung (7) einzutreten, wobei der Vorsprung (10) bei der Verschließung in eine Vertiefung (8) einrastet, die in dem in der oberen Fläche des Deckels gebildeten Teil der Aussparung gelegen ist.

2. Verschluß nach Anspruch 1, dadurch gekennzeichnet, daß er aus Polypropylen besteht.

3. Verschluß nach einem der Ansprüche 1 oder 2, dadurch gekennzeichnet, daß der Deckel eine Innenbuchse (21) aufweist, auf der eine Dichtung (18) aufliegt, die die Abdichtung des Verschlusses gewährleistet.

4. Verschluß nach einem der Ansprüche 1 bis 3, dadurch gekennzeichnet, daß die Aussparung (7) des Deckels neben der Verriegelungsvertiefung (8) eine Erhebung (25) aufweist, die die Sicherheit des Verschlusses verbessert.

5. Verschluß nach einem der Ansprüche 1 bis 4, dadurch gekennzeichnet, daß die Dichtung (18) des Deckels aus Schaumstoff oder aus einem Schaumstoff/Karton-Verbund besteht.

## Claims

1. Hinged closure (1) for a container, this closure comprising a ring (2) adapted to engage over the edge of the opening of the said container, as well as a lid (3) connected by a hinge (4) to the ring and resting thereon in the closed position, characterized in that the ring includes, on the side opposite the hinge, a locking tongue (9) with a lug (10), hinge-mounted on the said ring and designed to be housed in a recess (7) formed in the lateral and upper surfaces of the lid, the said lug (1) then snapping on closing into a depression situated in part of the recess of the lid formed in the upper surface of the lid.

2. Closure according to claim 1, characterized in that it is made of polypropylene.

3. Closure according to either of claims 1 or 2, characterized in that the lid includes an inner skirt (21) on which a seal (18) rests making it possible to ensure the airtightness of the said closure.

4. Closure according to one of claims 1 to 3, characterized in that the recess (7) of the lid includes a bulge (25) beside the locking depression (8) improving the security of closure.

5. Closure according to one of claims 1 to 4, characterized in that the seal (18) of the lid is made of foam or of a foam/card composite.
